# EUROPÄISCHE PATENTSCHRIFT

(11) **EP 1 271 439 B1**
(45) Veröffentlichungstag und Bekanntmachung des Hinweises auf die Patenterteilung: **26.07.2006**
(21) Anmeldenummer: 02012638.9
(22) Anmeldetag: 06.06.2002
(51) Int. Cl.: G08B 13/08

(54) **Vorrichtung zum Überwachen des Verschlusszustandes von Gebäudeöffnungsverschlüssen**
Device for monitoring the closure state of doors and windows
Dispositif pour surveiller la position de fermeture des portes et des fenêtres

(30) Priorität: 29.06.2001 DE 20110780 U
(43) Veröffentlichungstag der Anmeldung: 02.01.2003
(73) Patentinhaber: H.H. Heim & Haus Holding GmbH, 47169 Duisburg (DE)
(72) Erfinder: Nühlen, Heinz-Theo, 46535 Dinslaken (DE)
(74) Vertreter: Rupprecht, Kay

(56) Entgegenhaltungen:
- EP-A- 0 969 432
- DE-U- 9 316 869
- DE-U- 29 618 351
- US-A- 3 133 276
- PATENT ABSTRACTS OF JAPAN & JP 05 118171 A (NEC),

## Beschreibung

Die Erfindung betrifft eine Vorrichtung zum Überwachen des Verschlusszustandes von Gebäudeöffnungsverschlüssen, mit einer lichtemittierenden Sendeeinheit, mit einer lichtempfindlichen Empfangseinheit, und mit einer Meldeeinrichtung, welche im Falle einer Änderung des Verschlusszustandes einen Alarm signalisiert.

Bei der Überwachung von Gebäuden wird üblicherweise zwischen den Innenräumen und der Außenhaut unterschieden.

Im Innenraum werden in der Regel Geräte verwendet, die auf die Bewegung von Personen reagieren. Die Art der Melder hängt insbesondere von der Ausstattung und der Nutzung der zu überwachenden Räumen ab. Da es sich bei diesen Bewegungsmeldern um sehr sensible Geräte handelt, kommt es oft durch unsachgemäße Planung und Installation zu gehäuften Fehlalarmierungen. Im Raum befindliche Pflanzen und Tiere sowie Umwelteinflüsse müssen berücksichtigt werden. Schwerpunkt hierbei bilden Räume mit großem Risiko (in denen sich Wertsachen befinden) oder Räume, welche so im Objekt gelegen sind, daß sie durch den Einbrecher mit hoher Wahrscheinlichkeit passiert werden. Den Vorteilen eines geringen Installations- und damit Kostenaufwandes und einer schnellen Realisierung stehen allerdings die Nachteile entgegen, daß derartige Innenraumsicherungen nur bei Abwesenheit nutzbar sind, und die Alarmierung erfolgt, wenn der Täter schon im Haus ist. Zu dem Haustiere den Alarm auslösen.

Im Gegensatz zu dieser Sicherungsart konzentriert sich die Überwachung der Außenhaut eines Gebäudes auf die mechanische Begrenzung des zu schützenden Bereiches, wie Türen, Fenster, Gitter und Wände. Bei gewerblichen wie auch bei privaten Objekten ist die Außenhautüberwachung von entscheidender Bedeutung. Der Schwerpunkt wird hierbei auf alle denkbaren Einstiegsstellen und Schwachstellen, durch die am ehestens ein Einbruch zu erwarten ist, gelegt, auch wenn diese bereits mechanisch gesichert sind. Die Überwachung erfolgt dabei immer auf den Verschluss von Gebäudeöffnungen wie Türen, Fenster, Lichtkuppeln etc. sowie deren Verriegelung durch Schlösser, und, je höher das Risiko, auch auf den Durchbruch von Fensterscheiben, Türblättern, Wänden oder Wertbehältnissen. Die Vorteile dieser Überwachungsart liegen insbesondere in der frühzeitigen Meldung des Einbruchsversuchs, in der abschreckenden Wirkung und in der Nutzbarkeit auch bei Anwesenheit.

Gekippte Fenster können leicht überwunden werden, auch wenn sie zusätzliche Sperren haben. In diesen Fällen kommt üblicherweise auch die Versicherung nicht für die Folgeschäden auf. Weniger bekannt ist jedoch, daß auch geschlossene und sogar mit einem abschließbaren Fenstergriff ausgerüstete, übliche Dreh- und Kippfenster nicht wirksam gegen Aufbruch geschützt sind. Solche Fensterflügel können relativ leicht mit einem Schraubenzieher aufgehebelt werden. Selten schlagen Einbrecher Glasscheiben ein, um durchzugreifen und den Flügel öffnen zu können. Der Einstieg durch zerschlagenes Glas im Wohnbereich ist nur in sehr wenigen Fällen festgestellt worden. Es ist deshalb sinnvoll und oft ausreichend, einen wirksamen Aufbruchschutz für die Fensterflügel anzubringen.

Es bieten sich in der Reihenfolge der Wertigkeit Sicherungsmöglichkeiten wie der Einbau eines einbruchshemmenden Fensters, der Austausch der Beschläge gegen solche einbruchhemmende Fenster, ergänzt durch einen abschließbaren Fenstergriff, der Austausch oder die Erweiterung der Beschläge gemäß der Richtlinien der Gütergemeinschaft Schlösser und Beschläge, ergänzt durch einen abschließbaren Fenstergriff oder die Anbringung von Zusatzschlössern oder Aufbruchsperren an. Unabhängig davon bieten mit Rolläden versehene oder vergitterte Fenster neben der Abschreckung auch einen hohen Einbruchsschutz. Die Auswahl der Sicherung ist in der Praxis immer abhängig von der Gefährdung, dem individuellen Schutzbedürfnis, der Investitionsbereitschaft und den technischen Voraussetzung bzw. Möglichkeiten am Gebäude.

Sinnvoll konzipierte und richtig eingesetzte Überfall- und Einbruchsmeldeanlagen (ÜMA-EMA), allgemein als "Alarmanlagen" bezeichnet, werden üblicherweise als ergänzende Sicherung eines Gebäudes eingesetzt. Bei der Außenhautüberwachung werden dabei alle von außen erreichbaren Einstiegsmöglichkeiten auf Öffnen, Durchbruch und möglichst auf Verschluß überwacht. Als Alarmierungsart wird zum einen ein örtlicher optische akustischer Alarm mit Sirene und Blitzleuchte und zum anderen ein stiller Alarm mit einem automatischen Wahlgerät verwendet. Ein solches automatisches Wähl- und Ansagegerät (AWAG) wählt nach einer Alarmauslösung selbsttätig ein oder mehrere vorher festgelegte Telefonnummern und meldet den Alarm mit einem aufgezeichneten Sprachtext. Ein automatisches Wähl- und Übertragungsgerät (AWÜG) kann nur eingesetzt werden, um einen Wachdienst zu alarmieren. Hierzu werden digitalisierte Signale übermittelt, die in der Empfangszentrale des Wachdienstes ein Einsatzrechner auswertet und dokumentiert.

Bei der Überwachung von Fenstern und Türen haben sich besonders im privaten Bereich Öffnungsmelder z. B. Magnet-Reed-Kontakte zur Detektion bewährt. Zur Überwachung von Glasflächen werden vorallem passive oder aktive Glasbruchmelder sowie alarmdrahtgesicherte Glasscheiben eingesetzt. Der Magnetkontakt ist heute die einfachste Form eines Einbruchsmelders. Er besteht aus einem vergossenen Schalter, welcher berührungslos und deshalb nahezu verschleissfrei arbeitet. Die Montage ist problemlos in jede Art Fenster oder Tür möglich, wodurch meist ein "unsichtbarer" Einbau ermöglicht wird. Problematisch ist allerdings, daß derartige Kontakte räumlich nahe zueinander angeordnet sein müssen, um die erwünschte Signalauslösung zu initiieren. Üblicherweise sind die Kontakte am Einbaurahmen und am Fensterrahmen in kurzer Distanz einander zugeordnet, um eine signaltechnisch erkennbare Änderung des Magnetfeldes zu gewährleisten. Dabei sind nur anspruchsvollste Ausführungen gegen die Beeinflussung durch fremde Magnetfelder und damit gegen Überwindungsversuche mit einem großem Magneten, geschützt. Notwendig ist auch eine entsprechende Verkabelung der Melder zur deren Energieversorgung und Signalweiterleitung, welche nicht nur aufwendig ist, sondern immer auch einen Schwachpunkt in der sicherheitstechnischen Lösung darstellt.

So werden Magnetkontakte sinnvollerweise auch nur in Kombination mit Glasbruchmeldern eingesetzt, welche wie ein kleines Mikrofon, an die überwachende Scheibe geklebt, die Frequenzen des brechenden Glases wahrnehmen und einen Alarm auslösen. Für das höhere Risiko wird jedoch vom Verband der Schadenversicherer (VDS) eine aktive Ausführung vorgeschrieben. Der aktive Glasbruchsensor besteht aus mindestens zwei Elementen, dem Sender und einem Empfänger, wobei die unzerstörte Scheibe das Medium für eine definierte Schallübertragung, bei deren Ausbleiben ein Alarm ausgelöst wird, bildet. Damit wird eine weitere, und teure, sowie ebenfalls zu verkabelnde Komponente dem Sicherungssystem hinzugefügt. Die Nachrüstung eines Gebäudes mit einem hochwertigem Sicherungssystem auf Basis der hier vorgestellten Komponenten ist üblicherweise nur mit erheblichen Aufwendungen und damit Kosten zu erreichen. Aus dem Dokument DE-U-9316869 ist ein Türdrucker Alarm bekannt.

Der vorliegenden Erfindung liegt die Aufgabe zugrunde, eine Vorrichtung zum Überwachen des Verschlusszustandes von Gebäudeöffnungsverschlüssen so weiterzubilden, daß unter Nutzung der räumlichen Gegebenheiten eine sichere und nicht zu manipulierende, flexibel positionierbare, d.h. einfach nachzurüstende, andererseits aber genauso leicht in Beschläge oder Verschlüsse integrierbare und in ihren Komponenten konstruktiv einfach aufgebaute sowie zuverlässige und kostengünstige Überwachung gewährleistet ist.

Diese Aufgabe wird durch eine Vorrichtung zum Überwachen des Verschlusszustandes von Gebäudeöffnungsverschlüssen gelöst, bei der die Sendeeinheit bzw. Empfangseinheit an einem Griff oder einem Griffsockel des Gebäudeöffnungsverschlusses angeordnet oder darin integriert ist, und die jeweils komplementäre Empfangseinheit bzw. Sendeeinheit an einem ruhenden Teil des Gebäudeöffnungsverschlusses oder an einer angrenzenden Wand angeordnet oder darin integriert ist, wobei die Sendeeinheit und Empfangseinheit über einen Lichtstrahl miteinander kommunizieren.

Ein Kerngedanke der erfindungsgemäßen Vorrichtung liegt darin, daß zur Erkennung von Manipulationen an einem Gebäudeöffnungsverschluss, z. B. an einer Tür oder einem Fenster, ein Lichtstrahl verwendet wird. Der Lichtstrahl als solcher ist nicht manipulierbar und damit ein sehr sicheres Überwachungsmedium. Abweichungen vor der justierten Laufrichtung, insbesondere auch schon kleine Winkeländerungen bei großen Laufweiten, genauso wie Unterbrechungen des Stuhles, werden zuverlässig erkannt.

Grundsätzlich sind dadurch die lichtemitierende Sendereinheit mit ihrer komplementären Empfangseinheit räumlich flexibel und unter Nutzung der spezifischen Gegebenheiten an einem Gebäudeöffnungsverschluss zueinander positionierbar. Dabei kann z. B. die Sendeeinheit am Einbaurahmen des Fensters und die Empfangseinheit am Griffsockel oder Griff des (verschwenkbaren) Fensterrahmens angebracht sein. Ein Mindestabstand zwischen Sendeeinheit und Empfangseinheit muß dabei nicht eingehalten werden, wodurch der Lichtstrahl auch durchaus parallel zur Fläche der Verglasung geführt werden kann, bevor er die an einem Griff oder Griffsockel angeordnete oder darin integrierte Empfangseinheit erreicht. Diese Art der Anbringung führt zunächst zur Signalauslösung beim Öffnen des Fensters - bei Anbringung der Empfangseinheit an oder im Griff auch schon bei dessen Drehung - , und führt gleichzeitig zur zumindest partiellen Überwachung der Verglasung im Falle eines Glasbruchs entlang der Laufrichtung des Lichtstrahls.

Die Sendeeinheit bzw. Empfangseinheit können leicht an dem Griff oder dem Griffsockel nachgerüstet werden oder alternativ von vornherein darin integriert sein. Durch die flexible Positionierbarkeit der komplementären Empfangseinheit bzw. Sendeeinheit nicht nur einem ruhenden Teil des Gebäudeöffnungsverschlusses, sondern auch an einer angrenzenden Wand, ist eine Integration in dem Griff oder den Griffsockel unter praktisch allen räumlichen Randbedingungen einsetzbar. Damit entsteht ein integriertes, von der Architektur und den dadurch bestimmten Fenster- und Türformen unabhängiges Sicherungssystem zum Überwachen des Verschlusszustandes von Gebäudeöffnungsverschlüssen. Zur Vermeidung von Glasbruchmeldern ist zusätzlich die Einbindung von Sendeeinheiten und komplementären Empfangseinheiten im Rahmen eines Fensters denkbar, wobei der jeweilige Lichtstrahl parallel zur Verglasung die Fläche des Fensters durchmißt.

Die Aufgabe wird auch durch eine Vorrichtung zum Überwachen des Verschlusszustandes von Gebäudeöffnungsverschlüssen gelöst, bei der die Sendeeinheit bzw. Empfangseinheit an einem Griff des Gebäudeöffnungsverschlusses angeordnet oder darin integriert ist, und die jeweils komplementäre Empfangseinheit bzw. Sendeeinheit an einem Griffsockel des Gebäudeöffnungsverschlusses angeordnet oder darin integriert ist, wobei die Sendeeinheit und die Empfangseinheit über einen Lichtstrahl miteinander kommunizieren.

Durch die Drehung des Griffes würde dann der Lichtstrahl nicht mehr auf die Empfangseinheit fallen, was zum Auslösen eines Alarms führen würde. Eine derartige Integration von Komponenten zum Überwachen des Verschlusszustandes von Gebäudeöffnungsverschlüssen kann standardmäßig angeboten und unabhängig von der entsprechenden Fensterform oder den räumlichen Gegebenheiten am Verbauort in großen Stückzahlen eingesetzt werden. Insbesondere ist bei einer solchen Integration keine Justierung oder Sendeeinheit zu Empfangseinheit mehr notwendig. Solchermaßen gestaltete Griffe / Griffsockel können auch leicht nachgerüstet werden, ohne größere Umbauaufwendungen im Kauf nehmen zu müssen.

Die Aufgabe wird weiterhin durch eine Vorrichtung zum Überwachen des Verschlusszustandes von Gebäudeöffnungsverschlüssen gelöst, bei der die Sendeeinheit und die Empfangseinheit eine einzige Sende-/Empfangseinheit bilden, welche an einem Griff oder an einem Griffsockel des Gebäudeöffnungsverschlusses angebracht oder darin integriert ist, und das von dem Sendeteil der Sende-/Empfangseinheit emittierte Licht von einer reflektierenden Fläche zum Empfangsteil der Sende-/Empfangseinheit dirigiert wird, wobei die reflektierende Fläche an einem ruhenden Teil des Gebäudeöffnungsverschlusses oder an einer angrenzenden Wand angeordnet oder darin integrierte ist, und der Sendeteil und der Empfangsteil der Sende-/Empfangseinheit über einen Lichtstrahl miteinander kommunizieren.

Ein derartiger Aufbau der Sende-/Empfangseinheit macht zunächst, unter Einführung der reflektierende Fläche, die Anbringung der Sendeeinheit als einzelnem elektronischen Bauteil überflüssig. Die reflektierende Fläche kann dabei sehr klein sein und in der Folge mit geringem Aufwand z. B. verklebt werden. Eine solche "unscheinbare" Anbringung einer Komponente wird unter ästhetischen Gesichtspunkten bevorzugt, gleichzeitig fehlt für einen Manipulationsversuch am Verschluss einer Gebäudeöffnung ein Hinweis auf die Funktionsweise eines möglichen Überwachungssystems. Eine reflektierende Fläche kann grundsätzlich leicht an einem ruhenden Teil des Gebäudeöffnungsverschlusses oder an einer angrenzenden Wand angeordnet oder darin integriert sein, z. B. in dem diese aus einem reflektierenden Beschlagsteil des Einbaurahmens eines Fensters oder seinem Fensterrahmen oder den Einbau- oder Bedienelementen eines Rolladens besteht.

Die Aufgabe wird auch durch eine Vorrichtung zum Überwachen des Verschlusszustandes von Gebäudeöffnungsverschlüssen gelöst, bei der die Sendeeinheit und die Empfangseinheit einer einzige Sende-/Empfangseinheit bilden, welche an einem Griff des Gebäudeöffnungsverschlusses angebracht oder darin integriert ist, und daß von dem Sendeteil der Sende-/Empfangseinheit emittierte Licht von einer reflektierende Fläche zum Empfangsteil der Sende-/Empfangseinheit dirigiert wird, wobei die reflektierende Fläche an einem Griffsockel des Gebäudeöffnungsverschlusses angeordnet oder darin integriert ist, und der Sendeteil und der Empfangsteil des Sende-/Empfangseinheit über einen Lichtstrahl miteinander kommunizieren.

Eine solche Integration der Sendeeinheit und der Empfangseinheit in eine einzige Sende-/Empfangseinheit in einem Griff - oder alternativ auch in einen Griffsockel - des Gebäudeöffnungsverschlusses schränkt die Gestaltungsmöglichkeiten des Griffes bzw. Griffsockels wenig ein. Als reflektierende Fläche kann entweder die Oberfläche des Griffes oder die des Griffsokkels benutzt werden. Durch diese hochgradige Integration werden sowohl ästhetische wie auch sicherheitstechnische Anforderungen erfüllt. Ein Drehen des Griffes löst dabei zuverlässig den Alarm aus, da Sendeteil und Empfangsteil der Sende/Empfangseinheit nicht mehr über den Lichtstrahl miteinander in Verbindung stehen.

Die Aufgabe wird zudem durch eine Vorrichtung zur Überwachen des Verschlusszustandes von Gebäudeöffnungsverschlüssen gelöst, bei die Sendeeinheit bzw. die Empfangseinheit im Randbereich eines Rahmens oder einer Verglasung des Gebäudeöffnungsverschlusses angeordnet, und die jeweils komplementären Empfangseinheit bzw. Sendeeinheit an einem Panzerelement eines Rolladens, an einem verschieb- oder verschwenkbaren Fensterladens oder dergleichen angeordnet oder integriert ist, wobei die Sendeeinheit und die Empfangseinheit über einen Lichtstrahl miteinander kommunizieren.

Rolläden werden üblicherweise als zusätzliche Gebäudeöffnungsverschlüsse eingesetzt und sind weit verbreitet. Ein weiterer Kerngedanke der vorliegenden Erfindung ist der, diese Art von Verschlüssen in das Überwachungskonzept, insbesondere zur Überwachung von Manipulationen im Bereich der Verglasung, mit einzubeziehen. Bei heruntergelassenem Rolladen stehen z. B. Sendeeinheit und Empfangseinheit über den Lichtstrahl miteinander in Verbindung, wird der Rolladen angehoben, trifft der Lichtstrahl nicht mehr auf die Empfangseinheit und es wird in der Folge ein Alarm ausgelöst. Diese Anordnung zeigt die Flexibilität des erfindungsgemäßen Konzeptes, welches auch auf zusätzlich zweite oder dritte Gebäudeöffnungsverschlüsse - oder alternativ auch auf diese allein - ausgeweitet bzw. angewendet werden kann. Manipulationen an einem solchermaßen überwachten Gebäudeöffnungsverschluss sind praktisch ausgeschlossen, da Funktionsweise und Positionierung der Komponenten von außen nicht erkennbar sind.

Die Aufgabe wird zudem von einer Vorrichtung zum Überwachen des Verschlusszustandes von Gebäudeöffnungsverschlüssen gelöst, bei der die Sendeeinheit und die Empfangseinheit eine einzige Sende-/Empfangseinheit bilden, welche im Randbereich eines Rahmens oder einer Verglasung des Gebäudeöffnungsverschlusses angeordnet bzw. darin integriert ist, und das in dem Sendeteil des Sende-/Empfangseinheit emittierte Licht einer reflektierenden Fläche zum Empfangsteil der Sende-/Empfangseinheit dirigiert wird, wobei die reflektierende Fläche an einem Panzerelement eines Rolladens, an einem verschieb- oder verschwenkbaren Fensterladens oder dergleichen angeordnet oder darin integriert ist, und der Sendeteil und Empfangsteil des Sende/Empfangseinheit über einen Lichtstrahl miteinander kommunizieren.

Durch die Integration der Sendeeinheit und der Empfangseinheit in eine einzige Sende-/Empfangseinheit unter Einführung der reflektierenden Fläche entfällt zunächst ein elektronisches Bauteil, welches z. B. an einem Panzerelement eines Rolladens angeordnet oder darin integriert werden müßte. Eine reflektierende Fläche ist, insbesondere unter dem Gesichtspunkt des Aufund Abrollens des Rolladenpanzers, sehr leicht anzubringen oder zu integrieren. Zudem würden elektronische Bauelemente nicht dem mittelbaren oder unmittelbaren Zugriff von außen ausgesetzt.

Weiterbildungen der erfindungsgemäßen Vorrichtung sind in den folgenden Unteransprüchen 7 - 15 angegeben.

Von besonderem Vorteil ist demgemäß, wenn die Meldeeinrichtung wenigstens einen UKW-Sender aufweist, welcher über eine Funkstrecke mit einem UKW-Empfänger so in Verbindung steht oder in Verbindung treten kann, daß im Falle einer Änderung des Verschlusszustandes des Gebäudeöffnungsverschlusses ein Funksignal übermittelt wird. Dadurch wird die üblicherweise notwendige Verkabelung der Empfangseinrichtung oder des Empfangsteils der Sende-Empfangseinrichtung mit einer dieser zugeordneten Anzeigeeinheit an einer Meldezentrale oder im Bereich des Gebäudeöffnugnsverschlusses überflüssig. Ein weiterer Vorteil der Nutzung einer Funkstrecke besteht darin, dass das Funksignal auch an einen portablen UKW-Empfänger übermittelt werden kann, welcher im Falle der Abwesenheit beim Nachbarn hinterlegt werden kann. Zusätzlich ist diese Art der Signalweitergabe weitgehend störungsfrei und dadurch nur schwer manipulierbar.

In bevorzugter Weise bildet die Empfangseinrichtung oder das Empfangsteil einer Sende-Empfangseinrichtung zusammen mit einem UKW-Sender eine elektronische Baugruppe. Dadurch wird einer möglichen Manipulation am Übermittlungsmedium zwischen Empfangseinrichtung oder Empfangsteil einer Sende-Empfangseinrichtung und dem UKW-Sender wirksam vorgebeugt, zugleich ist durch Zusammenlegung beider Komponenten eine Senkung der Herstellungskosten möglich. Weiterhin wird eine leichte Integration oder Nachrüstung in bzw. an dem Griff oder Griffsockel eines Gebäudeöffnungsverschlusses gewährleistet.

Von Vorteil ist es, wenn die Meldeeinrichtung zum Signalisieren des Alarms eine Anzeigeeinheit aufweist. Diese kann sowohl im Bereich des betreffenden Gebäudeöffnungsverschlusses angeordnet sein, z. B. in dessen Nähe an einer Innenwand, oder an einer zentralen und leicht zugänglichen Gebäudestelle, an welcher eine Kontrolle der Gebäudeöffnungsverschlüsse wunschgemäß vorgenommen werden soll. Die Anzeigeeinheit gibt den Alarm in bevorzugter Weise in Form eines akustischen oder optischen Signals ab. Möglich ist auch eine optisch akustische Alarmierung in Form einer kombinierten Sirene/Blitzleuchte. Von Vorteil ist dabei die Anbringung einer Sirene mit Blitzleuchte im vorderen Bereich und einer Sirene auf der Rückseite eines Gebäudes.

In bevorzugter Weise ist das akustische oder optische Signal so ausgeprägt, das es durch die Art der Abgabe oder Darstellung einen Hinweis darauf beinhaltet, an welchem Gebäudeöffnungsverschluss die Änderung des Verschlusszustandes auftrat. Dies kann z. B. dadurch geschehen, das verschiedenen Gebäudeteilen jeweils andere Tonfolgen oder Tonhöhen zugeordnet, oder an der Anzeigeeinheit im Klartext abzulesen ist, welcher Gebäudeöffnungsverrschluss betroffen ist. Dies kann natürlich auch im Form einer dem entsprechenden Gebäudeöffnungsverschluss zugeordneten blinkenden Leuchtdiode an einer lokalen oder zentralen Anzeigeeinheit gewährleistet sein.

In besonders bevorzugter Weise ist zur elektrischen Stromversorgung jeder Sendeeinheit und jeder Empfangseinheit bzw. jeder Sende-/Empfangseinheit jeweils eine Solarzelle vorgesehen. Dadurch entfällt insbesondere ein Verkabelungsaufwand zur elektrischen Stromversorgung, welcher eine nochmals vergrößerte Flexibilität in der Anbringung der jeweiligen elektronischen Komponenten der Überwachungsvorrichtung zur Folge hat.

Von besonderen Vorteil ist dabei, wenn die Solarzelle an dem Griff oder dem Griffsockel eines Gebäudeöffnungsverschlusses angeordnet oder darin integriert ist. Es genügt dabei indirektes Licht zur zuverlässigen Versorgung der Überwachungskomponenten. Durch die Anordnung bzw. Integration der Solarzelle in den Griff oder den Griffsockel werden insbesondere ästhetische Beeinträchtigungen der Innenräume im Bereich der Gebäudeöffnungen vermieden. Eine solche Anbringung der Solarzelle stellt in Verbindung mit einer ebenfalls am Griff oder Griffsockel angeordneten oder darin integrierten Sendeeinheit und Empfangseinheit bzw. Sende-/Empfangseinheit ein hochintegriertes System zur Überwachung eines Gebäudesöffnungsverschlusses auf Basis üblicherweise vorhandener Beschläge dar.

Ein weiterer Vorteil entsteht dadurch, wenn jede Sendeeinheit und / oder jede Empfangseinheit bzw. jede Sende/Empfangseinheit mit der jeweiligen Solarzelle eine Baugruppe bildet. Der Herstellungsaufwand für eine solche Baugruppe wird dadurch gesenkt, gleichzeitig entsteht eine Komponente, die so wohl in den Griff oder Griffsockel integrierbar, wie auch nachträglich dort oder anderweitig anzuordnen wäre.

Um die Erkennung eines solchen Überwachungskonzeptes für Personen mit Umgehungsabsicht zu erschweren, wird bevorzugt eine Sendeeinheit bzw. ein Sendeteil der Sende-/Empfangseinheit verwendet, welche bzw. welcher einen Lichtstrahl im Wellenlängenbereich des Infrarot emittiert.

In folgenden werden Ausführungsbeispiele der erfindungsgemäßen Vorrichtung an Hand einer einiger Figuren näher erläutert. Es zeigen:
Fig. 1 a einen Gebäudeöffnungsverschluss (110) in Form eines Fensters mit herabgelassenem Rolladen (111);
Fig. 1 b denselben Gebäudeöffnungsverschluss (110) wie in Figur 1 a mit nunmehr geöffnetem Fenster und halb heraufgezogenem Rolladen (111);
Fig. 1 c Überwachungskomponenten des Gebäudeöffnungsverschlusses (110) im Bereich c der Figur 1 a ;
Fig. 1 d Überwachungselemente des Gebäudeöffnungsverschlusses (110) im Bereich d der Figur 1 a;
Fig. 2 Überwachungselemente an einem Griffsockel (216);
Fig. 3 Überwachungselemente an einem Griff (315) und einem Griffsockel (323);
Fig. 4 Überwachungselemente an einer Verglasung (414) und einem Rolladen (412).

Fig. 1 a zeigt einen Gebäudeöffnungsverschluss (110) in Form eines Fensters mit einem Einbaurahmen (113), einem Fensterrahmen (113') und einer Verglasung (114). Dieses Fenster kann in herkömmlicher Art und Weise über einen Griff (115), welcher an einem Griffsockel (116) gelagert ist, geöffnet bzw. geschlossen werden. Ein außen angebrachter Rolladen (111) mit einzelnen Panzerelementen (112) ist ganz geschlossen. In den Bereichen c und d sind Überwachungselemente zu erkennen, welche im Falle einer Änderung des Verschlusszustandes einen Alarm auslösen.

Fig. 1 b zeigt denselben Gebäudeöffnungsverschluss (110) wie Fig. 1 a, jedoch nunmehr mit halbgeöffneten Fenster und teilweise heraufgezogenem oder geschobenen Rolladen (111). Überwachungselemente der Bereiche c und d senden ein Funksignal über eine Funkstrecke an einen UKW-Empfänger (132), welcher mit einer Anzeige (140) zusammenwirkt. Diese signalisiert über zwei blinkende Leuchtdioden den Verschlusszustand des Gebäudeöffnungsverschlusses (110) als geöffnet. Die Manipulation am Rollladen (110) durch teilweises oder ganzes Heraufschieben hat dabei zunächst zum Ansprechen der einen, das anschließende Öffnen des Fensters unter Beschädigung der Verglasung (114) und betätigen des Griffes (115) zum Auslösen der anderen Leuchtdiode geführt. Die in den Figuren 1 a und 1 b gezeigte Überwachungsvorrichtung für den Gebäudeöffnungsverschluss (110) macht in dieser Ausführung einen zusätzlichen Glasbruchmelder bei herabgelassenem Rolladen (111) überflüssig. Die Anzeigeeinrichtung (140) wird durch die Nutzung einer Funkstrecke zur Signalübermittlung flexibel positionierbar und könnte im Bereich der Gebäudeöffnung oder wahlweise auch an einer zentral zugänglichen Gebäudestelle installiert sein.

In der Fig. 1 c sind die Überwachungselemente, welche im Bereich c der Fig. 1 a zu erkennen sind, noch einmal vergrößert dargestellt. Die gezeigte Sendeeinheit (120) steht über einen Lichtstrahl (124) mit einer Empfangseinheit (121) in Verbindung. Die Empfangseinheit (121) verfügt über einen integrierten UKW-Sender (131), welcher bei einer Unterbrechung des Lichtstrahls (124) ein Funksignal an den UKW-Empfänger (132) sendet, in dessen Folge die Leuchtdioden der Anzeigeeinheit (140) aktiviert werden. Die Empfangseinheit (121) und der UKW-Sender (131) werden von einer Solarzelle (150) und die Sendeeinheit (120) von einer Solarzelle (150') mit elektrischer Energie versorgt. Die Solarzellen (150), (150') bilden mit der jeweils zugeordneten Empfangseinheit (121) bzw. Sendeeinheit (120) eine geschlossene Baugruppe. Durch Verschwenken des Fensterrahmens (113'), welchem die Sendeeinheit (120) und die Solarzelle (150') angebracht sind, trifft der Lichtstrahl (124) nicht mehr auf die Empfangseinheit (121), wodurch der UKW-Sender (131) zur Abgabe eines Funksignals veranlaßt wird.

In Fig. 1 d sind die Überwachungselemente, welche im Bereich d der Figur 1 a zu erkennen sind, noch einmal vergrößert dargestellt. Eine Sende-/Empfangseinheit (122) mit einem UKW-Sender (131') und einer zugeordneten Solarzelle (150'') zur elektrischen Energieversorgung sind an der Innenseite der Verglasung (114) angebracht, wobei der Sendeteil der Sende/Empfangseinheit (122) dem Empfangsteil über einen Lichtstrahl in Verbindung steht, welcher von einer an der Innenseite des Rolladens (111) an dem Panzerelement (112) angeordneten reflektierenden Fläche (123) zu dem Empfangsteil der Sende/Empfangseinheit (122) dirigiert wird. Die reflektierende Fläche (123) ist in dieser Figur schräg versetzt zum Sende/Empfangsteil (122) der besseren Übersichtlichkeit wegen schräg dargestellt. Wird der Rolladen (111) wie in Figur 1 b dargestellt heraufgeschoben, wandert die reflektierende Fläche (123) ebenfalls nach oben mit der Folge, daß der Lichtstrahl, welcher vom Sendeteil der Sende-/Empfangseinheit 122 emittiert wird und die Verglasung (114) durchläuft, von den Panzerelementen (112) des Rolladens (111) nicht mehr zum Empfangsteil der Sende/Empfangseinheit (122) zurückgeworfen. Dadurch wird der UKW-Sender (131') zur Abgabe eines Funksignals an den UKW-Empfänger (132) veranlaßt, wodurch wiederum eine der Leuchtdioden der Anzeigeeinheit (140) aktiviert wird.

Die Fig. 2 zeigt einen Fenstergriff (215) mit einem Griffsockel (216), auf dem eine Solarzelle (250) zur Versorgung einer Sende-/Empfangseinheit (222) mit elektrischer Energie angeordnet ist. Die Sende-/Empfangseinheit (222) verfügt über einen UKW-Sender (231), welcher bei Unterbrechung eines Lichtstrahls (224), der von dem Sendeteil der Sende-/Empfangseinheit (222) ausgehend von einer reflektierenden Fläche (223) zum Empfangsteil der Sende-/Empfangseinheit (222) zurückgeworfen wird, ein Funksignal zur Aktivierung eines Alarms abgibt. Die reflektierende Fläche (223) kann dabei sehr einfach an einer angrenzenden Wand angebracht sein, oder aber in einem Beschlag eines gegenüberliegenden Fensters bestehen. Die reflektierende Fläche (223) kann weiterhin so ausgeprägt sein, daß ein Kippen des Fensters um eine horizontale Achse keine Alarmauslösung bewirkt, während erst beim Verschwenken des Fensterrahmens um eine vertikale Achse der Lichtstrahl (224) die reflektierenden Fläche (223) verläßt, d. h. keine Reflexion mehr stattfindet.

In Fig. 3 ist ein weitere Fenstergriff (315) mit einer darin integrierten Sende-/Empfangseinheit (322), welche einen UKW-Sender (331) aufweist, und eine Solarzelle (350) zur elektrischen Energieversorgung gezeigt. An der dem Griff (315) zugewandten Seite eines Griffsockels (316) ist eine reflektierende Fläche (323) angebracht, über welche der Sendeteil und der Empfangsteil der Sende-/Empfangseinheit (322) mittels eines Lichtstrahls in Verbindung stehen. Der Lichtstrahl (nicht dargestellt), welcher in einer senkrechten zur Zeichnungsfläche zwischen der Sende-/Empfangseinheit (322) und der reflektierenden Fläche (323) verläuft, trifft beim Drehen des Griffes (315) zum Öffnen des Fensters nicht mehr auf der reflektierenden Fläche (323) auf, wird also nicht mehr reflektiert, was in der Folge eine Alarmauslösung durch Abgabe eines Funksignals des UKW-Senders (331) bewirkt.

In Fig. 4 ist eine geschnittene seitliche Ansicht durch einen Rolladen (411) und eine Verglasung (414) zu erkennen. An einem Panzerelement (412) des Rolladens (411) ist eine reflektierende Fläche (423) angeordnet. Der reflektierende Fläche (423) zugewandt und an der Innenseite der Verglasung (414) z. B. verklebt, befindet sich eine Sende-/Empfangseinrichtung (422) mit einem darin integriertem UKW-Sender (431), welche beide mittels einer Solarzelle (450) mit elektrischer Energie versorgt werden. Die Sende-/Empfangseinheit (422) bildet zusammen mit dem UKW-Sender (431) und der Solarzelle (450) ein einziges Bauteil. Der Sendeteil der Sende-/Empfangseinrichtung (422) steht über einen Lichtstrahl (424), welcher an der reflektierenden Fläche (423) zurückgeworfen wird, mit dem Empfangsteil der Sende/Empfangseinrichtung (422) in Verbindung. Bewegt sich der Rollladen (411) nach oben bzw. unten, so trifft der Lichtstrahl (424) nicht mehr auf die reflektierende Fläche (423), wodurch der Empfangsteil der Sende-/Empfangseinheit (422) nicht mehr belichtet und in der Folge ein Alarm mittels Abgabe eines Funksignals von dem UKW-Sender (431) ausgelöst wird. Diese Anordnung ist insbesondere geeignet, um große Glasflächen der Außenhaut eines Gebäudes sicher vor Manipulationen zu schützen.

An dieser Stelle sei darauf hingewiesen, alle oben beschriebenen Teile alleine gesehen und in jede Kombination, insbesondere die in den Zeichnungen dargestellten Details als erfindungswesentlich beansprucht werden. Abänderungen hiervon sind dem Fachmann geläufig.

### Bezugsziffernliste

| Ziffer | Teil |
|---|---|
| 110 | Gebäudeöffnungsverschluss |
| 111,411 | Rolladen |
| 112,412 | Panzerelement |
| 113,113' | Rahmen |
| 114;414 | Verglasung |
| 115;215;315 | Griff |
| 116;216;316 | Griffsockel |
| 120 | Sendeeinheit |
| 121 | Empfangseinheit |
| 122;222;322;422 | Sende-/Empfangseinheit |
| 123;223;323;423 | Reflektierende Fläche |
| 124;224;324;424 | Lichtstrahl |
| 131,131';231;331;431 | UKW-Sender |
| 132 | UKW-Empfänger |
| 133,133' | Funkstrecke |
| 140 | Anzeigeeinheit |
| 150,150',150'';250;350;450 | Solarzelle |
| C | Bereich |
| D | Bereich |

## Patentansprüche

1. Vorrichtung zum Überwachen des Verschlusszustandes von Gebäudeöffnungsverschlüssen (110), mit einer Sendeeinheit (120), mit einer Empfangseinheit (121), und mit einer Meldeeinrichtung, welche im Falle einer Änderung des Verschlusszustandes einen Alarm signalisiert, wobei
die Sendeeinheit (120) bzw. Empfangseinheit (121) an einem bewegbaren Griff (115;215;315) des Gebäudeöffnungsverschlusses (110) angeordnet oder darin integriert ist,
**dadurch gekennzeichnet, dass**
die jeweils komplementäre Empfangseinheit (121) bzw. Sendeeinheit (120) an einem Griffsockel (116;216;316) des Gebäudeöffnungsverschlusses (110) angeordnet oder darin integriert ist, wobei
die Sendeeinheit (120) eine lichtemittierende Sendeeinheit (120) ist und die Empfangseinheit (121) eine lichtempfindliche Empfangseinheit (121) ist und beide über einen Lichtstrahl (124;224;324;424) miteinander kommunizieren, und
die Meldeeinrichtung zum Signalisieren des Alarms eine Anzeigeeinheit (140) aufweist, die den Alarm in Form eines akustischen oder optischen Signals abgibt.

2. Vorrichtung zum Überwachen des Verschlusszustandes von Gebäudeöffnungsverschlüssen (110), mit einer Sendeeinheit (120), mit einer Empfangseinheit (121), und mit einer Meldeeinrichtung, die im Falle einer Änderung des Verschlusszustandes einen Alarm signalisiert,
**dadurch gekennzeichnet, dass**
die Sendeeinheit (120) eine lichtemittierende Sendeeinheit (120) ist und die Empfangseinheit (121) eine lichtempfindliche Empfangseinheit (121) ist und beide eine einzige Sende-/Empfangseinheit (122;222;322;422) bilden, welche an einem bewegbaren Griff (115;215;315) oder an einem Griffsockel (116;216;316) des Gebäudeöffnungsverschlusses (110) angebracht oder darin integriert ist, und
dass von dem Sendeteil der Sende-/Empfangseinheit (122;222;322;422) emittierte Licht von einer reflektierenden Fläche (123;223;323;423) zum Empfangsteil der Sende-/Empfangseinheit (122;222;322;422) dirigiert wird, wobei die reflektierende Fläche (123;223;323;423) an einem Griffsockel (116;216;316) bzw. bewegbarem Griff (115;215;315) des Gebäudeöffnungsverschlusses (110) angeordnet oder darin integriert ist, und der Sendeteil und der Empfangsteil der Sende-/Empfangseinheit (122;222;322;422) über einen Lichtstrahl (124;224;324;424) miteinander kommunizieren, und
die Meldeeinrichtung zum Signalisieren des Alarms eine Anzeigeeinheit (140) aufweist, die den Alarm in Form eines akustischen oder optischen Signals abgibt.

3. Vorrichtung nach Anspruch 1 oder 2,
**dadurch gekennzeichnet, dass**
die Meldeeinrichtung wenigstens einen UKW-Sender (131,131';231;331;431) aufweist, welcher über eine Funkstrecke (133,133') mit einem UKW-Empfänger (132) so in Verbindung steht oder in Verbindung treten kann, dass im Falle einer Änderung des Verschlusszustandes des Gebäudeöffnungsverschlusses (110) ein Funksignal übermittelt wird.

4. Vorrichtung nach Anspruch 3,
**dadurch gekennzeichnet, dass**
die Empfangseinrichtung (120) oder das Empfangsteil einer Sende-/Empfangseinrichtung (122;222;322;422) zusammen mit einem UKW-Sender (131,131';231;331;431) eine elektronische Baugruppe bildet.

5. Vorrichtung nach einem der vorhergehenden Ansprüche,
**dadurch gekennzeichnet, dass**
das akustische oder optische Signal so ausgeprägt ist, dass es durch die Art der Abgabe oder Darstellung einen Hinweis darauf beinhaltet, an welchem Gebäudeöffnungsverschluss (110) die Änderung des Verschlusszustandes auftrat

6. Vorrichtung nach einem der vorhergehenden Ansprüche,
**dadurch gekennzeichnet, dass**
zur elektrischen Stromversorgung jeder Sendeeinheit (120) und jeder Empfangseinheit (121) bzw. jeder Sende-/Empfangseinheit (122;222;322;422) jeweils eine Solarzelle (150,150',150";350;450) vorgesehen ist.

7. Vorrichtung nach Anspruch 6,
**dadurch gekennzeichnet, dass**
die Solarzelle (150,150',150";350;450) an dem Griff (115;215;315) oder dem Griffsockel (116;216;316) eines Gebäudeöffnungsverschlusses (110) angeordnet oder darin integriert ist.

8. Vorrichtung nach Anspruch 6 oder 7,
**dadurch gekennzeichnet, dass**
jede Sendeeinheit (120) und/oder jede Empfangseinheit (121) bzw. jede Sende-/Empfangseinheit (122;222;322;422) mit der jeweiligen Solarzelle (150,150',150";250;350;450) eine Baugruppe bildet.

9. Vorrichtung nach einem der vorhergehenden Ansprüche,
**dadurch gekennzeichnet, dass**
die Sendeeinheit (120) bzw. der Sendeteil der Sende-/Empfangseinheit (122;222;322;422) einen Lichtstrahl (124;224;324;424) im Wellenlängenbereich des Infrarot emittiert.

## Claims

1. Device for monitoring the closure status of closures in building openings (110), with a transmitter unit (120), with a receiver unit (121) and with an alarm facility, which in the event of a change in the closure status signals an alarm, whereby the transmitter unit (120) and/or receiver unit (121) is arranged on or integrated into a movable handle (115;215;315) of the closure in the building opening (110),
**characterised in that**
the complementary receiver unit (121) and/or complementary transmitter unit (120) is arranged on or integrated into a handle socket (116;216;316) in the building opening closure (110), whereby
the transmitter unit (120) is a light emitting transmitter unit (120) and the receiver unit (121) is a light sensitive receiver unit (121) and both communicate with each other via a light beam (124;224;324;424), and the alarm facility comprises a display unit (140) to signal the alarm, said unit giving the alarm in the form of an acoustic or optical signal.

2. Device for monitoring the closure status of closures in building openings (110), with a transmitter unit (120), with a receiver unit (121) and with an alarm facility, which in the event of a change in the closure status signals an alarm,
**characterised in that**
the transmitter unit (120) is a light emitting transmitter unit (120) and the receiver unit (121) is a light sensitive receiver unit (121) and both form a single transmitter/receiver unit (122;222;322;422), which is arranged on or integrated into a movable handle (115;215;315) or handle socket (116;216;316) in the building opening closure (110), and the light emitted from the transmitter part of the transmitter/receiver unit (122;222;322;422) is directed from a reflecting surface (123;223;323;423) to the receiver part of the transmitter/receiver unit (122;222;322;422), whereby the reflecting surface (123;223;323;423) is arranged on or integrated into a handle socket (116;216;316) and or movable handle (115;215;315) in the building opening closure (110), and the transmitter part and the receiver part of the transmitter/receiver unit (122;222;322;422) communicate with each other via a light beam (124;224;324;424), and
the alarm facility comprises a display unit (140) to signal the alarm, said unit giving the alarm in the form of an acoustic or optical signal.

3. Device according to claim 1 or 2,
**characterised in that**
the alarm facility comprises at least a USW transmitter (131;131';231;331;431), which is connected to or can be connected to a USW receiver (132) via a radio link (133;133') in such a way that a radio signal is transmitted in the event of a change in the closure status of the building opening closure (110).

4. Device according to claim 3,
**characterised in that**
the receiver component (120) or the receiver part of a transmitter/receiver component (122;222;322;422) together with a USW transmitter (131;131';231;331;431) forms an electronic assembly.

5. Device according to one of the preceding claims,
**characterised in that**
the acoustic or optical signal is so distinct that through the type of emission or presentation it gives an indication of which building opening closure (110) produced the change in closure status.

6. Device according to any of the preceding claims,
**characterised in that**
a solar cell (150;150';150'';350;450) is supplied for the electrical power supply of each transmitter unit (120) and each receiver unit (121) and/or of each transmitter/receiver unit (122;222;322;422).

7. Device according to claim 6,
**characterised in that**
the solar cell (150:150';150''';350:450) is arranged on or integrated into the handle (115;215;315) or the handle socket (116;216;316) of a building opening closure (110).

8. Device according to claim 6 or 7,
**characterised in that**
each transmitter unit (120) and/or each receiver unit (121) and/or each transmitter/receiver unit (122;222;322;422) forms together with each solar cell (150;150';150";350;450) an assembly.

9. Device according to any of the preceding claims,
**characterised in that**
the transmitter unit (120) and/or the transmitter part of the transmitter/receiver unit (122;222;322;422) emits a light beam (124;224;324;424) in the infrared wavelength range.

## Revendications

1. Dispositif pour surveiller l'état de fermeture d'obturateurs (110) destinés à des ouvertures de bâtiment, comprenant une unité émettrice (120), une unité réceptrice (121), et un moyen de signalisation qui, dans le cas d'une modification de l'état de fermeture, signalise une alarme, dans lequel l'unité émettrice (120) ou respectivement l'unité réceptrice (121) est agencée sur une poignée mobile (115 ; 215 ; 315) de l'obturateur (110) ou intégrée dans cette poignée,
**caractérisé en ce que** l'unité complémentaire respective parmi l'unité réceptrice (121) ou l'unité émettrice (120) est agencée sur un socle de poignée (116 ; 216 ; 316) de l'obturateur (110) ou intégrée dans ce socle, et
l'unité émettrice (120) est une unité émettrice (120) qui émet de la lumière, et l'unité réceptrice (121) est une unité réceptrice (121) sensible à la lumière, et les deux unités communiquent l'une avec l'autre via un faisceau lumineux (124 ; 224 ; 324 ; 424), et le moyen de signalisation comprend une unité d'affichage (140) pour signaliser l'alarme, qui délivre l'alarme sous la forme d'un signal acoustique ou optique.

2. Dispositif pour surveiller l'état de fermeture d'obturateurs (110) destinés à des ouvertures de bâtiment, comprenant une unité émettrice (120), une unité réceptrice (121), et un moyen de signalisation qui, dans le cas d'une modification de l'état de fermeture, signalise une alarme,
**caractérisé en ce que** l'unité émettrice (120) est une unité émettrice (120) qui émet de la lumière, et l'unité réceptrice (121) est une unité réceptrice (121) sensible à la lumière, et les deux forment une unique unité émettrice/réceptrice (122 ; 222 ; 322 ; 422) qui est montée sur une poignée mobile (115 ; 215 ; 315) ou sur un socle de poignée (116 ; 216 ; 316) de l'obturateur (110), ou intégrée dans cette poignée ou ce socle, et **en ce que** de la lumière émise par la partie d'émission de l'unité émettrice/réceptrice (122 ; 222 ; 322 ; 422) est dirigée vers la partie de réception de l'unité émettrice/réceptrice (122 ; 222 ; 322 ; 422) par une surface réfléchissante (123 ; 223 ; 323 ; 423), de sorte que la surface réfléchissante (123 ; 223 ; 323 ; 423) est agencée sur un socle de poignée (116 ; 216 ; 316) ou sur une poignée mobile (115 ; 215 ; 315) de l'obturateur (110) ou intégrée dans ce socle ou cette poignée, et la partie d'émission et la partie de réception de l'unité émettrice/réceptrice (122 ; 222 ; 322 ; 422) communiquent l'une avec l'autre via un faisceau lumineux (124 ; 224 ; 324 ; 84), et
l'unité de signalisation comprend une unité d'affichage (140) pour signaliser l'alarme, qui délivre l'alarme sous la forme d'un signal acoustique ou optique.

3. Dispositif selon la revendication 1 ou 2, **caractérisé en ce que** le moyen de signalisation comprend au moins un émetteur à ondes courtes (131, 131'; 231 ; 331 ; 431) qui communique ou peut entrer en communication avec un récepteur à ondes courtes (132) de telle façon que, dans le cas d'une modification de l'état de fermeture de l'obturateur (110), un signal radio est transmis.

4. Dispositif selon la revendication 3, **caractérisé en ce que** l'unité réceptrice (121) ou la partie de réception d'une unité émettrice/réceptrice (122 ; 222 ; 322 ; 422) forme, conjointement avec un émetteur à en ondes courtes (131, 131'; 231 ; 331 ; 431), un groupe structurel électronique.

5. Dispositif selon l'une des revendications précédentes, **caractérisé en ce que** le signal acoustique ou optique est modulé de telle manière qu'il inclut, selon la manière de la fourniture ou de la représentation, une indication quant à celui des obturateurs (110) auquel s'est produite la modification de l'état de fermeture.

6. Dispositif selon l'une des revendications précédentes, **caractérisé en ce que**, pour l'alimentation électrique de chaque unité émettrice (120) et de chaque unité réceptrice (121), ou respectivement de chaque unité émettrice/réceptrice (122 ; 222 ; 322 ; 422), il est prévu respectivement une cellule solaire (150, 150', 150" ; 350 ; 450).

7. Dispositif selon la revendication 6, **caractérisé en ce que** la cellule solaire (150, 150', 150" ; 350 ; 450) est agencée sur la poignée (115 ; 215 ; 315) ou sur le socle de poignée (116 ; 216 ; 316) d'un obturateur (110), ou intégrée dans cette poignée ou ce socle.

8. Dispositif selon la revendication 6 ou 7, **caractérisé en ce que** chaque unité émettrice (120) et/ou chaque unité réceptrice (121), ou encore chaque unité émettrice/réceptrice (122 ; 222 ; 322 ; 422) forme, conjointement avec la cellule solaire respective (150, 150', 150" ; 250 ; 350 ; 450), un groupe structurel.

9. Dispositif selon l'une des revendications précédentes, **caractérisé en ce que** l'unité émettrice (120) ou la partie d'émission de l'unité émettrice/réceptrice (122 ; 222 ; 322 ; 422) émet un faisceau lumineux (124 ; 224 ; 324 ; 424) dans la plage des longueurs d'onde infrarouges.
